# DEMANDE DE BREVET EUROPEEN

(11) **EP 0 288 390 A1**
(43) Date de publication de la demande: **26.10.1988**
(21) Numéro de dépôt: 88400980.4
(22) Date de dépôt: 21.04.1988
(51) Int. Cl.: F23N 5/10

(54) **Perfectionnements aux dispositifs de sécurité pour vannes à gaz**

(30) Priorité: 24.04.1987 FR 8705823
(71) Demandeur: CHAFFOTEAUX & MAURY, F-75116 Paris (FR)
(72) Inventeur: Dauget, Claude, F-91080 Coucouronnes (FR)
(74) Mandataire: Behaghel, Pierre (FR)

(57) **Abrégé**

Il s'agit d'un dispositif de sécurité associé à la vanne d'alimentation (3) en gaz combustible du brûleur (1) d'un appareil de chauffage équipé d'une veilleuse (13), ladite vanne comprenant un clapet (5) susceptible d'être armé à la main en sa position d'ouverture, ce clapet étant associé à une bobine électromagnétique (10) de façon telle que le maintien en position ouverte armée du clapet soit assuré par circulation dans la bobine du courant électrique engendré par le simple chauffage d'un thermocouple (12) par la veilleuse, la sécurité recherchée étant obtenue par ouverture d'un interrupteur électrique (16) monté sur le circuit qui relie le thermocouple à la bobine. L'interrupteur électrique (16) est constitué par un transistor de type MOS présentant une très faible résistance drain-source à l'état conducteur.

## Description

L'invention est relative aux dispositifs de sécurité associés aux vannes d'alimentation en gaz combustible des brûleurs équipant les appareils de chauffage tels que chauffe-eau, chauffe-bains, chaudières, ... équipés d'une veilleuse.

Elle vise plus spécialement, parmi ces dispositifs, ceux qui comprennent un clapet-gaz susceptible d'être armé à la main en sa position d'ouverture, ce clapet étant associé à une bobine électromagnétique de façon telle que le maintien en position ouverte ou armée du clapet soit assuré par circulation dans la bobine du courant électrique engendré par le simple chauffage d'un thermocouple par la veilleuse.

Dans les modes de réalisation connus, ces dispositifs de sécurité comprennent un interrupteur électrique monté sur le circuit qui relie le thermocouple à la bobine.

Comme la différence de potentiel engendrée par le thermocouple est relativement faible, savoir de l'ordre de quelques dizaines de mV, il importe que la résistance électrique globale du circuit considéré soit elle-même très faible, savoir en général inférieure à 100 milli-ohms (mΩ).

Une telle exigence excluait jusqu'à ce jour dans la pratique l'utilisation de jonctions à semi-conducteur pour l'établissement des interrupteurs électriques considérés, du fait de la résistance interne relativement élevée de ces jonctions.

On avait donc recours pour ces interrupteurs à des contacts mécaniques.

Ces derniers devaient présenter lors de leurs fermetures des résistances électriques très faibles, de l'ordre de quelques mΩ seulement, et la valeur très faible de ces résistances de contact devait être conservée dans le temps.

Dans la pratique, cette conservation était très difficile à obtenir du fait notamment des oxydations des contacts considérés, de leurs salissures, dues notamment aux poussières, des vibrations auxquelles sont soumis les appareils de chauffage lors de leur fonctionnement, etc.

L'invention a pour but, surtout, de supprimer ces derniers inconvénients.

A cet effet, les dispositifs de sécurité du genre en question selon l'invention sont essentiellement caractérisés en ce que leurs interrupteurs électriques tels que définis ci-dessus sont constitués par des transistors de type MOS présentant une très faible résistance drain-source à l'état conducteur, cette résistance étant de préférence inférieure à 30 mΩ.

L'invention comprend, mise à part cette disposition principale, certaines autres dispositions qui s'utilisent de préférence en même temps et dont il sera plus explicitement question ci-après.

Dans ce que suit, l'on va décrire un mode de réalisation préféré de l'invention en se référant au dessin ci-annexé d'une manière bien entendu non limitative.

Les figures 1 et 2, de ce dessin, montrent schématiquement un dispositif de sécurité établi selon l'invention respectivement en fonctionnement, veilleuse allumée, et au repos, veilleuse éteinte.

Le dispositif de sécurité considéré est associé à un brûleur 1 susceptible d'être alimenté en gaz combustible à partir d'une canalisation 2 à travers successivement une vanne de sécurité 3 et un clapet-gaz terminal 4.

Le dispositif en question a pour but d'exercer une sécurité vis-à-vis de certains dangers (pollution de l'atmosphère, encrassement d'un conduit, panne de ventilation, manque d'eau, ...) en fermant automatiquement la vanne 3 dès que des seuils prédéterminés sont franchis par des paramètres appropriés représentatifs de ces dangers.

Par extension on peut également envisager que la fermeture automatique indiquée de la vanne 3 soit déclenchée par des phénomènes qui ne sont pas spécialement dangereux mais qui sont intéressants à considérer dans certaines circonstances, tels qu'une température (température ambiante, température de l'eau en circulation dans un circuit de chauffage central ...).

La vanne de sécurité 3 est composée d'un "bouchon magnétique" comprenant lui-même un clapet-gaz 5 propre à coopérer avec un siège 6 et solidaire d'une tige 7 comportant à l'une de ses extrémités une palette magnétique 8 propre à refermer les lignes de champ magnétique d'un circuit magnétique 9 en U sur lequel est enroulée une bobine 10.

La bobine 10 de l'électro-aimant ainsi formé est alimentée en courant continu, par l'intermédiaire d'un circuit 11, à partir d'un thermocouple 12 susceptible d'être placé dans la flamme 13 d'une veilleuse.

Cette veilleuse 13 est alimentée elle-même par le gaz combustible prélevé, en aval de la vanne 3, dans un tronçon de canalisation 14 reliant cette vanne au clapet-gaz 4.

De plus elle est agencée de façon à allumer le brûleur 1 lorsque celui-ci est alimenté en gaz à travers successivement les organes de contrôle 3 et 4 ouverts tous les deux.

Le courant électrique i engendré par le thermocouple 12 quand celui-ci est chauffé par la veilleuse 13 est très faible.

Mais si la résistance électrique globale du circuit 11 est elle-même suffisamment faible, savoir par exemple inférieure à 100 mΩ, la circulation de ce courant i dans la bobine 10 engendre sur la palette magnétique 8 et donc sur le clapet 5 une force F suffisante pour surpasser la force de rappel R d'un léger ressort 15 sollicitant ledit clapet 5 vers sa position de fermeture pour laquelle il est appliqué contre le siège 6.

C'est sur le circuit 11 qu'est monté un interrupteur électrique 16 de 'sécurité" normalement fermé et propre à être ouvert lorsque se manifeste le "danger" vis-à-vis duquel on désire être protégé.

Comme indiqué plus haut, cet interrupteur était constitué par un contact mécanique dans les réalisations antérieurement connues : une telle réalisation semblait inévitable en raison de l'extrême petitesse exigée pour la résistance électrique interne du contact en question.

Or la demanderesse a constaté qu'il existait maintenant sur le marché certains interrupteurs électroniques présentant une résistance interne extrêmement faible sous certaines conditions et qu'il était donc possible de les utiliser dans le cadre exposé cidessus : c'est le cas des transistors de type MOS présentant une résistance drain-source extrêmement faible à l'état conducteur, c'est-à-dire dès que leur base est alimentée sous une tension minimum très faible, par exemple de l'ordre de 2,5 V.

On utilise donc selon l'invention un tel transistor MOS pour constituer le contact électrique 16 du circuit 11.

Comme on le sait, le transistor MOS est un transistor à effect de champ dont la grille ou base est isolée par une couche très isolante d'oxyde de silicium.

Un exemple d'un tel transistor ayant donné toute satisfaction, et donné à titre purement illustratif, est celui diffusé sous la référence SN P 60 NO 5 en boîtier TO 220 AB par la Société SILICONIX : la résistance interne drain-source de ce transistor est de 20 mΩ seulement lorsqu'une faible tension est appliquée sur sa base.

On a schématisé sur le dessin par le rectangle 17 un dispositif propre à détecter le paramètre (degré de pollution, température, ...) dont la progression au-delà d'un seuil prédéterminé doit déclencher automatiquement la fermeture de la vanne 3.

Ce dispositif est agencé de façon à élaborer une tension continue de faible amplitude qui est appliquée sur la base du transistor 16 tant que le seuil en question n'est pas franchi, ladite tension s'annulant automatiquement dès franchissement dudit seuil.

Le fonctionnement du dispositif de sécurité qui vient d'être décrit est le suivant.

Tant que le seuil ci-dessus n'est pas franchi par le paramètre considéré, le transistor 16 est conducteur, sa résistance interne est très faible et sa présence dans le circuit 11 n'affecte pratiquement pas l'intensité du courant i lorsque ce courant est engendré par le thermocouple 12.

Dès l'armement du bouchon magnétique, obtenu par appui manuel (flèche A) sur un bouton 18 prévu à l'extrémité, de la tige 7, opposée à la palette 8, le gaz traverse la vanne 3 et parvient à la veilleuse 13, laquelle s'allume, notamment du fait de la production d'étincelles à partir d'un allumeur piézoélectrique ou autre.

Le courant i est alors engendré dans le circuit 11 et la force F qui en résulte l'emporte légèrement sur la force de rappel R du ressort 15, de sorte que la vanne 3 est maintenue en sa position armée d'ouverture, même lorsque la pression d'armement sur le bouton 18 cesse ; de même la veilleuse 13 reste alors allumée.

Le brûleur 1 s'allume alors automatiquement dès que le clapet-gaz 4 est ouvert, cette ouverture étant commandée par exemple par un puisage d'eau chaude sanitaire dans le cas d'un chauffe-eau ou chauffe-bains.

Le brûleur 1 s'éteint ensuite dès la fermeture dudit clapet-gaz 4.

Si la veilleuse 13 s'éteint, par exemple à la suite d'un coup de vent ou d'un refoulement d'air, le thermocouple 12 n'est plus chauffé, le courant i engendré par chauffage de ce thermocouple s'annule et il en est de même de la force F : la force de rappel R du ressort 15 ferme alors la vanne 3 en appliquant le clapet 5 contre son siège 6.

C'est un effet analogue qui est produit dès que le seuil ci-dessus défini est franchi par le paramètre auquel est asservie la sécurité.

En effet ce franchissement, détecté en 17, se traduit par l'annulation de la tension appliquée sur la base du transistor 16, ce qui donne immédiatement à la résistance interne de ce transistor une valeur beaucoup plus élevée que celle de la bobine 10 : le courant i n'est plus alors suffisant pour engendrer la force F et l'équilibre préalablement établi entre cette force F et la force de rappel R est rompu en faveur de la seconde, ce qui entraîne la fermeture de la vanne 3.

En suite de quoi, et quel que soit le mode de réalisation adopté, on obtient finalement un dispositif de sécurité pour vanne à gaz dont la constitution et le fonctionnement résultent suffisamment de ce qui précède.

Ce dispositif présente un certain nombre d'avantages par rapport à ceux antérieurement connus, en particulier en ce qui concerne la fiabilité et la longévité du contact de sécurité 16 du fait que celui-ci est réalisé par des éléments semi-conducteurs statiques beaucoup moins vulnérables que les contacts mécaniques à éléments mobiles.

Comme il va de soi, et comme il résulte d'ailleurs déjà de ce qui précède, l'invention ne se limite nullement à ceux de ses modes d'application et de réalisation qui ont été plus spécialement envisagés ; elle en embrasse, au contraire, toutes les variantes.

## Revendications

1. Dispositif de sécurité associé à la vanne d'alimentation (3) en gaz combustible du brûleur (1) d'un appareil de chauffage équipé d'une veilleuse (13), ladite vanne comprenant un clapet (5) susceptible d'être armé à la main en sa position d'ouverture, ce clapet étant associé à une bobine électromagnétique (10) de façon telle que le maintien en position ouverte armée du clapet soit assuré par circulation dans la bobine du courant électrique engendré par le simple chauffage d'un thermocouple (12) par la veilleuse, la sécurité recherchée étant obtenue par ouverture d'un interrupteur électrique (16) monté sur le circuit qui relie le thermocouple à la bobine, caractérisé en ce que l'interrupteur électrique (16) est constitué par un transistor de type MOS présentant une très faible résistance drain-source à l'état conducteur.

2. Dispositif de sécurité selon la revendication 1, caractérisé en ce que la résistance drain-source à l'état conducteur du transistor (16) est inférieure à 30 mΩ.
